# EUROPÄISCHE PATENTSCHRIFT

(11) **EP 1 658 428 B1**
(45) Veröffentlichungstag und Bekanntmachung des Hinweises auf die Patenterteilung: **14.11.2007**
(21) Anmeldenummer: 04766521.1
(22) Anmeldetag: 18.08.2004
(51) Int. Cl.: F02M 61/14

(54) **BRENNSTOFFEINSPRITZVENTIL**
FUEL INJECTION VALVE
SOUPAPE D'INJECTION DE CARBURANT

(30) Priorität: 18.08.2003 DE 10337892
(43) Veröffentlichungstag der Anmeldung: 24.05.2006
(73) Patentinhaber: ROBERT BOSCH GMBH, 70442 Stuttgart (DE); DaimlerChrysler AG, 70327 Stuttgart (DE)
(72) Erfinder: WUERFEL, Gernot, 71665 Vaihingen/Enz (DE); NOWAK, Detlef, 74074 Heilbronn (DE); MLEJNEK, Andreas, 70327 Stuttgart (DE); ROESSLER, Klaus, 73776 Altbach (DE); HOENIG, Guenter, 71254 Ditzingen (DE)
(86) Internationale Anmeldenummer: PCT/EP2004/051820
(87) Internationale Veröffentlichungsnummer: WO 2005/019640

(56) Entgegenhaltungen:
- DE-A- 19 955 896
- GB-A- 730 432
- US-A- 4 589 596
- US-A- 6 009 856
- US-A1- 2002 157 648

## Beschreibung

### Stand der Technik

Die Erfindung geht aus von einem Brennstoffeinspritzventil nach der Gattung des Hauptanspruchs (US 2002/0157648).

Beispielsweise ist aus der EP 0 828 075 A1 ein Brennstoffeinspritzventil zum direkten Einspritzen von Brennstoff in den Brennraum einer Brennkraftmaschine bekannt, welches zur Verminderung von Ablagerungen im Bereich der Ventilspitze eine Vorrichtung zur Temperaturjustierung in diesem Bereich aufweist. Die Vorrichtung ist dabei in Form eines Überzugs aus einem wärmeleitfähigen Material an der Ventilspitze ausgebildet.

Nachteilig an dem aus der EP 0 828 075 A1 bekannten Brennstoffeinspritzventil sind dabei die hohen Anforderungen an die Paßgenauigkeit der Bauteile sowie die komplizierte Montage, die aufwendig und damit kostenintensiv sind.

Weiterhin ist aus der DE 101 09 407 A1 ein Brennstoffeinspritzventil zum direkten Einspritzen von Brennstoff in den Brennraum einer gemischverdichtenden, fremdgezündeten Brennkraftmaschine bekannt. Es umfaßt ein aus einem Düsenkörper gebildetes Ventilgehäuse sowie einen Dichtring, der das Brennstoffeinspritzventil gegen einen Zylinderkopf der Brennkraftmaschine abdichtet. Der Dichtring ist konvex gewölbt profiliert, wobei sich zwei Enden des Dichtrings axial stufenförmig überlappen.

Nachteilig an dem aus der DE 101 09 407 A1 bekannten Brennstoffeinspritzventil ist insbesondere der zwischen Brennstoffeinspritzventil und Zylinderkopf vorhandene Luftspalt, welcher nur einen verminderten Wärmeübergang erlaubt. Dies ist für die Reduzierung von Ablagerungen an der Ventilspitze ungünstig, da die Temperatur im Bereich der Abspritzöffnungen möglichst gering sein muß, um Anlagerungen zu vermeiden.

### Vorteile der Erfindung

Das erfindungsgemäße Brennstoffeinspritzventil mit den kennzeichnenden Merkmalen des Hauptanspruchs hat demgegenüber den Vorteil, daß eine sich über die gesamte axiale Länge erstreckende, mit einer geeigneten Struktur versehene Dichtung zwischen dem Zylinderkopf und dem Düsenkörper vorgesehen ist, welche einerseits eine zuverlässige Dichtwirkung und andererseits eine effektive Wärmeableitung vom Düsenkörper ermöglicht.

Durch die in den Unteransprüchen aufgeführten Maßnahmen sind vorteilhafte Weiterbildungen des im Hauptanspruch angegebenen Brennstoffeinspritzventils möglich.

Von Vorteil ist insbesondere, daß beliebige Querschnitte wie z. B. Wellrohre, Faltenbälge und glatt rohrförmige Körper mit beliebig geformten Ausstülpungen möglich sind.

Vorteilhafterweise kann die Dichtung auch aus mehreren Schichten aufgebaut sein, was ihr eine höhere Stabilität und geringere Beschädigungsanfälligkeit bei der Montage verleiht.

Weiterhin ist von Vorteil, daß an einem abströmseitigen Ende der Dichtung ein Abdeckblech angebracht sein kann, welches die Funktion eines Hitzeschildes erfüllt. Das Abdeckblech kann eine Öffnung für die abgespritzten Brennstoffstrahlen oder mehrere Abspritzöffnungen aufweisen.

Vorteilhafterweise ist die Dichtung aus einem metallischen Material amorpher Struktur hergestellt, wodurch eine glatte Oberfläche erzielt werden kann.

### Zeichnung

Ausführungsbeispiele der Erfindung sind in der Zeichnung vereinfacht dargestellt und in der nachfolgenden Beschreibung näher erläutert. Es zeigen:
- Fig. 1: einen schematischen Schnitt durch ein Brennstoffeinspritzventil gemäß dem Stand der Technik,
- Fig. 2: eine schematische, teilweise geschnittene Ansicht eines ersten Ausführungsbeispiels eines erfindungsgemäßen Brennstoffeinspritzventils,
- Fig. 3: eine schematische, teilweise geschnittene Ansicht eines zweiten Ausführungsbeispiels eines erfindungsgemäßen Brennstoffeinspritzventils,
- Fig. 4: eine schematische, teilweise geschnittene Ansicht eines dritten Ausführungsbeispiels eines erfindungsgemäßen Brennstoffeinspritzventils,
- Fig. 5: eine schematische, teilweise geschnittene Ansicht eines vierten Ausführungsbeispiels eines erfindungsgemäßen Brennstoffeinspritzventils,
- Fig. 6: eine schematische, teilweise geschnittene Ansicht eines fünften Ausführungsbeispiels eines erfindungsgemäßen Brennstoffeinspritzventils, und
- Fig. 7: eine schematische, teilweise geschnittene Ansicht eines sechsten Ausführungsbeispiels eines erfindungsgemäßen Brennstoffeinspritzventils.

### Beschreibung der Ausführungsbeispiele

Bevor anhand der Fig. 2 bis 7 bevorzugte Ausführungsbeispiele eines erfindungsgemäßen Brennstoffeinspritzventils 1 näher beschrieben werden, soll zum besseren Verständnis der Erfindung zunächst anhand von Fig. 1 ein Brennstoffeinspritzventil 1 gemäß dem Stand der Technik bezüglich seiner wesentlichen Bauteile kurz erläutert werden.

Das Brennstoffeinspritzventil 1 ist in der Form eines Brennstoffeinspritzventils für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen Brennraum 2 einer Brennkraftmaschine.

Das Brennstoffeinspritzventil 1 umfaßt einen Düsenkörper 3, welcher durch einen Dichtring 4 gegen einen Zylinderkopf 5 der Brennkraftmaschine abgedichtet ist. Der Dichtring 4 ist beispielsweise aus einem Elastomer, z. B. einem teflonbeschichteten Material hergestellt und sorgt durch einen geringfügig größeren Durchmesser im Vergleich zum Düsenkörper 3 für die Dichtwirkung im Zylinderkopf 5.

Das Brennstoffeinspritzventil 1 umfaßt weiter ein Gehäuse 6, eine elektrischen Steckkontakt 7 zur Betätigung des Brennstoffeinspritzventils 1 und einen Brennstoffzulauf 8, über welchen der Brennstoff zugeführt wird. Die Zuleitung des Brennstoffs kann dabei beispielsweise mittels einer nicht weiter dargestellten Brennstoffverteilerleitung erfolgen.

Nachteilig an den aus dem Stand der Technik bekannten Dichtringen 4 ist dabei insbesondere der schlechte Wärmeübergang zwischen Düsenkörper 3 und Zylinderkopf 5 durch einen abströmseitig vorhandenen Luftspalt 9 zwischen Brennstoffeinspritzventil 1 und Zylinderkopf 5. Um der bei direkteinspritzenden Brennstoffeinspritzventilen 1 durch die hohen Temperaturen im Brennraum 2 drohenden Verkokung der Abspritzöffnungen zu begegnen, ist eine möglichst geringe Temperatur im Bereich der Ventilspitze wünschenswert. Dadurch wird einer vollständigen Verdampfung des nach dem Einspritzvorgang im Bereich der Ventilspitze verbliebenen Brennstoffs entgegengewirkt. Bleibt der Brennstoff flüssig, können sich die Verbrennungsrückstände und Verunreinigungen nicht im Bereich der Ventilspitze ablagern und werden beim nächsten Einspritzzyklus abtransportiert.

Dem mangelnden Wärmeübergang zwischen Brennstoffeinspritzventil 1 und Zylinderkopf 5 wirkt eine erfindungsgemäß ausgestaltete Dichtung 10 wie in den Fig. 2 bis 7 in bevorzugten Ausführungsbeispielen dargestellt entgegen.

Den im folgenden beschriebenen Dichtungen 10 ist dabei gemeinsam, daß sie wellrohrförmig ausgeführt sind und dadurch einerseits eine gute Dichtwirkung und andererseits eine ausreichend große Anlagefläche für einen effektiven Wärmeübergang zwischen Brennstoffeinspritzventil 1 und Zylinderkopf 5 bieten. Die Dichtungen 10 sind dabei so konzipiert, daß sie in nicht eingebautem Zustand kurz und breit sind und durch den Einbau etwas zusammengedrückt und damit gelängt werden. Dadurch kann eine sehr gute Passung erzielt werden.

Die Dichtungen 10 sind dabei aus einem gut wärmeleitfähigen Material wie z. B. einer Metallfolie mit amorpher Struktur gefertigt, wodurch eine sehr glatte Oberfläche mit dem Vorteil einer einfachen und beschädigungsfreien Montage erzielt werden kann.

Durch die verschiedenen Querschnittsformen ausgebildete Hohlräume 16 zwischen dem Brennstoffeinspritzventil 1 und der Dichtung 10 können zur Durchleitung einen Kühlmittels genutzt werden.

Im folgenden werden Ausführungsbeispiele für mit entsprechenden Dichtungen 10 ausgestattete Brennstoffeinspritzventile 1 beispielhaft beschrieben. Die Brennstoffeinspritzventile 1 können dabei mit Ausnahme der erfindungsgemäßen Maßnahmen ähnlich wie das in Fig. 1 dargestellte Brennstoffeinspritzventil 1 ausgestaltet sein.

Fig. 2 zeigt ein erstes Ausführungsbeispiel eines erfindungsgemäß ausgestalteten Brennstoffeinspritzventils 1. Die Dichtung 10 ist hier in einfachster Weise wellrohrförmig ausgestaltet. Die Dichtung 10 ist dabei an beiden Enden offen und kann dadurch besonders einfach montiert werden. Die Dichtung 10 kann an dem Düsenkörper 3 des Brennstoffeinspritzventils 1 vormontiert und dann mit diesem gemeinsam in den Zylinderkopf 5 eingesetzt werden.

Fig. 3 zeigt ein zweites Ausführungsbeispiel eines erfindungsgemäß ausgestalteten Brennstoffeinspritzventils 1. Die Dichtung 10 ist in diesem Ausführungsbeispiel in Form einer rohrförmigen Dichtung 10 mit Ausstülpungen 11 ausgebildet. Die Ausstülpungen 11 sind im Schnitt dabei etwa halbkreisförmig. Vorteil dieser Variante ist eine etwas größere Anlagefläche am Düsenkörper 3 mit einer verbesserten Wärmeleitfähigkeit.

Fig. 4 zeigt ein drittes Ausführungsbeispiel eines erfindungsgemäß ausgestalteten Brennstoffeinspritzventils 1. Die Dichtung 10 ist in diesem Fall gefältelt ausgeführt und zu einem Faltenbalg 10 geformt. Die Wärmeleitfähigkeit und Dichtfähigkeit entspricht etwa dem in Fig. 2 beschriebenen ersten Ausführungsbeispiel.

Fig. 5 zeigt ein viertes Ausführungsbeispiel eines erfindungsgemäß ausgestalteten Brennstoffeinspritzventils 1.

Hier ist die Dichtung 10 im Sandwichverfahren aus mehreren Schichten 12 aufgebaut. Dies erhöht insbesondere die Haltbarkeit der Dichtung 10, welche sich bei der Montage nicht so leicht verziehen kann und daher weniger beschädigungsanfällig ist. Die einzelnen Schichten 12 können wiederum jeweils wellrohrförmig ausgeführt und miteinander verklebt oder nur an ihren Enden miteinander verbunden sein.

In Fig. 6 ist ein fünftes Ausführungsbeispiel eines erfindungsgemäß ausgestalteten Brennstoffeinspritzventils 1 dargestellt. Die Dichtung 10 kann hier im Schnitt wie die Dichtungen 10 gemäß den in den Fig. 2 bis 5 dargestellten Ausführungsbeispielen gestaltet sein, wobei in Fig. 6 die Wellrohrform gewählt wurde, und ist zusätzlich an einem abströmseitigen Ende 13 mit einem Abdeckblech 14 versehen, welches eine Öffnung 15 für die aus zumindest einer Abspritzöffnung des Brennstoffeinspritzventils 1 in den Brennraum 2 eingespritzten Brennstoffstrahlen aufweist. Das Abdeckblech 14 hat dabei zusätzlich die Funktion eines Hitzeschildes und schützt die Abspritzöffnungen vor der im Brennraum herrschenden hohen Temperatur, welche die Verkokungsneigung derselben verstärkt.

In Fig. 7 ist ein sechstes Ausführungsbeispiel eines erfindungsgemäß ausgestalteten Brennstoffeinspritzventils 1 dargestellt. Die Dichtung 10 kann hier wie in dem in Fig. 6 dargestellten Ausführungsbeispiel im Schnitt wie die Dichtungen 10 gemäß den in den Fig. 2 bis 5 dargestellten Ausführungsbeispielen gestaltet sein, wobei in Fig. 7 ebenfalls die Wellrohrform gewählt wurde. Die Dichtung 10 ist ebenfalls an einem abströmseitigen Ende 13 mit einem Abdeckblech 14 versehen, in welches die Abspritzöffnungen direkt eingearbeitet sein können. Das Abdeckblech 14 nimmt dabei ebenfalls die Funktion eines Hitzeschildes wahr und schützt das abströmseitige Ende des Brennstoffeinspritzventils 1 vor der im Brennraum herrschenden Temperatur.

Die Erfindung ist nicht auf die dargestellten Ausführungsbeispiele beschränkt und auch für andere Querschnittsformen von Dichtungen 10 sowie für beliebige Bauweisen von Brennstoffeinspritzventilen 1, beispielsweise für Brennstoffeinspritzventile 1 mit Anbindung an ein Saugrohr oder ein Common-Rail-System, anwendbar. Insbesondere sind die einzelnen Merkmale der unterschiedlichen Ausführungsbeispiele beliebig miteinander kombinierbar.

## Patentansprüche

1. Brennstoffeinspritzventil (1) zum direkten Einspritzen von Brennstoff in den Brennraum einer gemischverdichtenden, fremdgezündeten Brennkraftmaschine, mit einem einen Düsenkörper (3) umfassenden Ventilgehäuse und einer Dichtung (10), die das in eine Aufnahmebohrung eines Zylinderkopfes (5) eingesetzte Brennstoffeinspritzventil (1) gegen den Zylinderkopf (5) der Brennkraftmaschine abdichtet, wobei die Dichtung (10) hülsenförmig mit einem strukturierten Querschnitt ausgebildet ist und sich über die axiale Länge des Düsenkörpers (3) erstreckt,
**dadurch gekennzeichnet,**
**dass** die Dichtung (10) über ihre Länge unmittelbar berührenden Kontakt sowohl an dem Düsenkörper (3) des Brennstoffeinspritzventils (1) als auch an der Wandung der Aufnahmebohrung des Zylinderkopfes (5) hat, um eine zuverlässige Dichtwirkung und besonders effektive Wärmeableitung vom Düsenkörper (3) zu erzielen.

2. Brennstoffeinspritzventil nach Anspruch 1,
**dadurch gekennzeichnet,**
**dass** die Dichtung (10) wellrohrförmig ausgebildet ist.

3. Brennstoffeinspritzventil nach Anspruch 1,
**dadurch gekennzeichnet,**
**dass** die Dichtung (10) rohrförmig mit Ausstülpungen (11) ausgebildet ist.

4. Brennstoffeinspritzventil nach Anspruch 3,
**dadurch gekennzeichnet,**
**dass** die Ausstülpungen (11) einen halbrunden Querschnitt aufweisen.

5. Brennstoffeinspritzventil nach Anspruch 1,
**dadurch gekennzeichnet,**
**dass** die Dichtung (10) faltenbalgförmig gefältelt ist.

6. Brennstoffeinspritzventil nach Anspruch 1,
**dadurch gekennzeichnet,**
**dass** die Dichtung (10) aus mehreren Schichten (12) aufgebaut ist.

7. Brennstoffeinspritzventil nach einem der Ansprüche 1 bis 6,
**dadurch gekennzeichnet,**
**dass** die Dichtung (10) an einem abströmseitigen Ende (13) ein Abdeckblech (14) aufweist.

8. Brennstoffeinspritzventil nach Anspruch 7,
**dadurch gekennzeichnet,**
**dass** das Abdeckblech (14) eine Öffnung (15) aufweist.

9. Brennstoffeinspritzventil nach Anspruch 8,
**dadurch gekennzeichnet,**
**dass** die Öffnung (15) als Durchtritt für in den Brennraum eingespritzte Brennstoffstrahlen dient.

10. Brennstoffeinspritzventil nach Anspruch 7,
**dadurch gekennzeichnet,**
**dass** das Abdeckblech (14) mit mehreren Abspritzöffnungen versehen ist.

11. Brennstoffeinspritzventil nach einem der Ansprüche 1 bis 10,
**dadurch gekennzeichnet,**
**dass** die Dichtung (10) aus einer Metallfolie mit amorpher Struktur und glatter Oberfläche hergestellt ist.

12. Brennstoffeinspritzventil nach einem der Ansprüche 1 bis 11,
**dadurch gekennzeichnet,**
**dass** zwischen der Dichtung (10) und dem Düsenkörper (3) und/oder zwischen der Dichtung (10) und dem Zylinderkopf (5) gebildete Hohlräume (16) von einer Kühlflüssigkeit durchströmt sind.

## Claims

1. Fuel injection valve (1) for the direct injection of fuel into the combustion chamber of a mixture-compressing, spark-ignition internal combustion engine, having a valve housing which comprises a nozzle body (3), and having a seal (10) which seals the fuel injection valve (1) which is inserted into a receptacle hole of a cylinder head (5) with respect to the cylinder head (5) of the internal combustion engine, the seal (10) being of sleeve-shaped configuration with a structured cross section and extending over the axial length of the nozzle body (3), **characterized in that** the seal (10) is in direct contact over its length both with the nozzle body (3) of the fuel injection valve (1) and with the wall of the receptacle hole of the cylinder head (5), in order to achieve a reliable sealing action and particularly effective heat dissipation from the nozzle body (3).

2. Fuel injection valve according to Claim 1, **characterized in that** the seal (10) is configured in the shape of a corrugated tube.

3. Fuel injection valve according to Claim 1, **characterized in that** the seal (10) is of tubular configuration with protuberances (11).

4. Fuel injection valve according to Claim 3, **characterized in that** the protuberances (11) have a semicircular cross section.

5. Fuel injection valve according to Claim 1, **characterized in that** the seal (10) is folded in the shape of a folding bellows.

6. Fuel injection valve according to Claim 1, **characterized in that** the seal (10) is constructed from a plurality of layers (12).

7. Fuel injection valve according to one of Claims 1 to 6, **characterized in that** the seal (10) has a covering plate (14) at one downstream end (13).

8. Fuel injection valve according to Claim 7, **characterized in that** the covering plate (14) has an opening (15).

9. Fuel injection valve according to Claim 8, **characterized in that** the opening (15) serves as a passage for fuel jets which are injected into the combustion chamber.

10. Fuel injection valve according to Claim 7, **characterized in that** the covering plate (14) is provided with a plurality of ejection openings.

11. Fuel injection valve according to one of Claims 1 to 10, **characterized in that** the seal (10) is manufactured from a metal foil having an amorphous structure and a smooth surface.

12. Fuel injection valve according to one of Claims 1 to 11, **characterized in that** a cooling fluid flows through hollow spaces (16) which are formed between the seal (10) and the nozzle body (3) and/or between the seal (10) and the cylinder head (5).

## Revendications

1. Injecteur de carburant (1) pour l'injection directe de carburant dans la chambre de combustion d'un moteur à combustion interne à compression de mélange et allumage commandé, comportant un corps d'injecteur entourant un corps de buse (3) et un joint (10) assurant l'étanchéité de l'injecteur de carburant (1) logé dans un perçage de réception d'une culasse (5) par rapport à la culasse (5) du moteur à combustion interne,
le joint (10) en forme de manchon ayant une section structurée, s'étendant sur toute la longueur axiale du corps de buse (3),
**caractérisé en ce que**
le joint (10) est directement en contact sur toute sa longueur, à la fois avec le corps de buse (3) de l'injecteur (1) et avec la paroi du perçage de réception de la culasse (5) pour réaliser un effet d'étanchéité fiable et une évacuation de chaleur particulièrement efficace du corps de buse (3).

2. Injecteur de carburant selon la revendication 1,
**caractérisé en ce que**
le joint (10) a une forme ondulée.

3. Injecteur de carburant selon la revendication 1,
**caractérisé en ce que**
le joint (10) est de forme tubulaire avec des zones en relief (11) .

4. Injecteur de carburant selon la revendication 3,
**caractérisé en ce que**
les zones en relief (11) ont une section semi-circulaire.

5. Injecteur de carburant selon la revendication 1,
**caractérisé en ce que**
le joint (10) est en forme de soufflet.

6. Injecteur de carburant selon la revendication 1,
**caractérisé en ce que**
le joint (10) est composé de plusieurs couches (12).

7. Injecteur de carburant selon l'une des revendications 1 à 6,
**caractérisé en ce que**
l'extrémité (13), côté aval du joint (10), comporte une tôle de couverture (14).

8. Injecteur de carburant selon la revendication 7,
**caractérisé en ce que**
la tôle de couverture (14) a une ouverture (15).

9. Injecteur de carburant selon la revendication 8,
**caractérisé en ce que**
l'ouverture (15) sert de passage aux jets de carburant à injecter dans la chambre de combustion.

10. Injecteur de carburant selon la revendication 7,
**caractérisé en ce que**
la tôle de couverture (14) comporte plusieurs orifices d'éjection.

11. Injecteur de carburant selon l'une des revendications 1 à 10,
**caractérisé en ce que**
le joint (10) est fabriqué dans une feuille de métal à structure amorphe et surface lisse.

12. Injecteur de carburant selon l'une des revendications 1 à 11,
**caractérisé en ce que**
les cavités (16) formées entre le joint (10) et le corps de buse (3) et/ou entre le joint (10) et la culasse (5) sont traversées par un liquide de refroidissement.
